# EUROPÄISCHE PATENTSCHRIFT

(11) **EP 0 208 134 B1**
(45) Veröffentlichungstag und Bekanntmachung des Hinweises auf die Patenterteilung: **18.04.1990**
(21) Anmeldenummer: 86107550.5
(22) Anmeldetag: 03.06.1986
(51) Int. Cl.: H05H 1/34, H05H 1/28

(54) **Vorrichtung zum Plasmaschneiden von metallischen Werkstücken**
Apparatus for cutting metallic work pieces by plasma
Appareillage pour découper des pièces en métal au moyen d'un plasma

(30) Priorität: 05.07.1985 DE 3524034
(43) Veröffentlichungstag der Anmeldung: 14.01.1987
(73) Patentinhaber: Dinse, Wilhelm, D-2000 Hamburg 70 (DE)
(72) Erfinder: Dinse, Wilhelm, D-2000 Hamburg 70 (DE)
(74) Vertreter: von Raffay, Vincenz, Dipl.-Ing.

(56) Entgegenhaltungen:
- US-A- 3 567 898
- US-A- 3 794 806

## Beschreibung

Die Erfindung betrifft eine Vorrichtung zum Plasmaschneiden von metallischen Werkstücken mit einer Elektrode, die unter Bildung eines Mittelraumes von einem Düsenkörper umgeben ist, der die Plasmabohrung aufweist, die von einer Anzahl feiner Bohrungen in dem Düsenkörper zentrisch umgeben ist.

Aus der US-A 3 567 898 ist eine Vorrichtung der eingangs genannten Art bekannt. Diese Vorrichtung weist eine zentrale Bohrung auf, durch die das Plasmagas zugeführt wird. In dieser Bohrung ist die Elektrode angeordnet. Das Plasmagas tritt durch eine Plasmabohrung in einem im vorderen Teil des Gehäuses eingesetzten Ringkörper aus. Durch getrennte Leitungen wird ein Schutzgas zusammen mit Wasser zugeführt. Dieses Schutzgas-Wasser-Gemisch gelangt in einen Mittel- oder Ringraum, der durch einen im vorderen Teil eingeschraubten Düsenkörper zusammen mit dem Gehäuse der Vorrichtung gebildet wird. In diesem Düsenkörper befindet sich auch die Plasmabohrung. Es sind also zwei getrennte Gasströme vorhanden. Bei dem einen Gasstrom handelt es sich um einen Plasmagasstrom und bei dem anderen um einen Schutzgasstrom. Aus dem Mittelraum tritt das Schutzgas-Wasser-Gemisch durch die feinen Bohrungen aus und trifft auf den aus der Plasmabohrung austretenden Plasmastrom.

Aus der US-A 3 794 806 ist eine anders ausgebildete Vorrichtung bekannt, die ebenfalls mit zwei getrennten Gasen, einem Plasmagas und einem Schutzgas arbeitet. Beide Gase werden im Bereich des Düsenkörpers auf getrennten Wegen zum Austritt geführt. Die auch hier vorhandenen Bohrungen zum Durchtritt des Schutzgases sind nicht in dem Düsenkörper sondern in einem getrennten Bauteil ausgebildet. Hierdurch ist eine intensive Kühlung in diesem Bereich nicht möglich, so daß eine zusätzliche Wasserkühlung vorgesehen ist.

Bei Plasmaschneidvorrichtungen wird ein Plasmastrahl, d.h. ein ionisierter Gasstrom, von sehr hoher Geschwindigkeit gebildet. Er entsteht, wenn man in einem Gasstrom, der durch eine Düse gepresst und auf diese Art beschleunigt wird, einen Lichtbogen zündet. Der Lichtbogen geht im Normalfall von einer im Gasstrom liegenden negativ gepolten Elektrode, der Kathode, aus. Der positive Pol ist entweder die Düse selbst oder das metallische Werkstück, das geschnitten werden soll.

Grundsätzlich kann jedes Gas durch hohe Temperaturen eines Lichtbogens zum Plasma umgewandelt werden. In der Praxis wird sehr häufig Argon verwendet, da die lonisationsspannung dieses Gases wegen der großen Dichte niedrig liegt. Argon ist aber verhältnismäßig teuer, so daß auch mit anderen Gasen, z.B. mit Stickstoff oder mit Luft, gearbeitet wird.

Der Plasmastrahl erzeugt Temperaturen von 10 bis über 20 000_{°}C. Hierdurch treten erhebliche thermische Belastungen der in der Nähe des Plasmastrahles liegenden Bauteile der Plasmaschneidvorrichtung auf. Diese Bauteile, insbesondere die Plasmadüsenbohrung, müssen daher vor zu hohen thermischen Belastungen geschützt werden.

Der Erfindung liegt nun die Aufgabe zugrunde, eine Vorrichtung der eingangs genannten Art zu schaffen, die mit nur einem Gas zur Bildung des Plasmagases und des Kühlgases, vorzugsweise mit Stickstoff oder Luft, betrieben werden kann, und die dennoch gut gekühlt wird, so daß sie mit langer Lebensdauer und zuverlässig bei hohen auftretenden Schneidtemperaturen betrieben werden kann.

Diese Aufgabe wird durch die Ausbildung als Eingasvorrichtung gelöst, bei der das Plasmagas und Kühlgas aus dem gleichen Gas bestehen, das in den Mittelraum eintritt, aus dem der das Plasma bildende Gasanteil durch die mittig angeordnete Plasmabohrung in dem Düsenkörper strömt, während der der Kühlung dienende Gasanteil durch die ebenfalls in dem Düsenkörper um die Plasmabohrung herum angeordneten feinen Bohrungen strömt.

In vorteilhafter Weise ist diese Vorrichtung so ausgebildet, daß das einzige Gas in den Mittelraum durch tangential angeordnete Bohrungen eintritt und dadurch in eine tordierende Bewegung versetzt wird.

Die Vorrichtung nach der Erfindung arbeitet mit nur einem Gas, das, ausgehend von dem Mittelraum, so aufgeteilt wird, daß der wesentliche Teil zu den feinen Bohrungen oder Schlitzen gelangt, und den Kühlgasstrom bildet. Der Durchtritt des Gases durch die feinen Bohrungen oder Schlitze erfolgt unter gleichzeitiger Expansion, so daß hier nicht nur ein Schutzgasstrom gebildet wird, sondern auch eine intensive Kühlung, und zwar dort erfolgt, wo die Wärme erzeugt wird, d.h., die Wärme wird nicht zu anderen Bauteilen, die dann gekühlt werden, abtransportiert, sondern es erfolgt dort eine Kühlung, wo die Wärme entsteht, nämlich in dem Düsenkörper. Das Schutzgas bildet also einmal ein Schutzschild gegen die vom Werkstück ausgehende Wärmestrahlung, zum anderen wird die Wärme durch den expandierenden Gasstrom abtransportiert. Durch die Verwendung eines einzigen Gases ist die Vorrichtung entsprechend wirtschaftlich herstellbar und einsetzbar.

Wenn die tangential verlaufenden Bohrungen vorgesehen sind, entsteht ein Wirbelstrom für eine gleichmäßige Verteilung des Gases vor dem Eintritt in die Bohrungen in dem Düsenkörper und für einen tordierenden und damit stabilen, zum Schneiden besonders geeigneten Plasmastrahl.

Weitere Ausgestaltungen sind Gegenstand der Ansprüche 3 bis 6.

Im folgenden wird die Erfindung unter Hinweis auf die Zeichnung anhand eines Ausführungsbeispieles näher erläutert.

Es zeigt:
Fig. 1 eine Seitenansicht einer Ausführungsform nach der Erfindung, die als Schneidpistole ausgebildet ist;
Fig. 2 einen Schnitt durch den Pistolenkopf einer sog. Eingasausführung.

Die in Fig. 1 dargestellte Schneidpistole besteht aus einem Pistolengriff 1, einem Schalter 2 und dem Pistolenkopf 3.

Das Gehäuse des Pistolenkopfes ist mit 4 bezeichnet. Das Ende des Gehäuses wird durch eine Düsenkappe 5 abgedeckt.

In Fig. 2 ist das Gehäuse 4 des Pistolenkopfes 3 im wesentlichen geschnitten dargestellt. In das Gehäuse führt eine Zuleitung 6 für den Schneidstrom, die zur Zuführung des Gases (z.B. Stickstoff oder Preßluft) hohl (bei 7) ausgebildet ist. Eine zweite Zuleitung 8 überträgt den Zünd- oder Pilotstrom.

Das Gas gelangt aus der Zuleitung 6 in die zentrisch ausgebildete Zuleitung 12. In dieser Zuleitung 12 ist ein Einsatz 30 eingeschraubt.

In dem Einsatz 30 befindet sich ein Rohr 31, das in einen Sammelraum 32 hineinragt, und zwar über die Ebene hinaus, in der die radial und tangential verlaufenden Bohrungen 13 liegen. Das Ende dieses Rohres ist mit 36 bezeichnet.

An den Sammelraum 32 schließt sich eine Kammer 35 an, die unten verschlossen ist, d.h. einen Boden aufweist. Diese Kammer 35 ist in dem Elektrodenkörper 34 ausgebildet, in dem sich auch der Elektrodeneinsatz 39 aus einem entsprechenden widerstandsfähigen Material, wie z.B. Zirkon, befindet.

Dieser Elektrodeneinsatz 39 ist als dünnes und langgestrecktes Stäbchen ausgebildet, das der Plasmaöffnung 26 genau gegenüberliegt.

Der Düsenkörper 24 ist mit den feinen Bohrungen oder Schlitzen 27 versehen, die zentrisch um die Plasmadüsenbohrung 26 angeordnet sind und im wesentlichen axial verlaufen. Der Zündraum 37, der den Elektrodenkörper 34 umgibt, ist an seinem oberen Ende, d.h. an dem der Plasmadüsenbohrung 26 abgelegenen Ende, mit einer trichterförmigen Erweiterung 38 versehen.

Das durch die Leitungen 7 und 12 zugeführte Gas dient gleichzeitig als Kühlgas und als Plasmagas. Dieses Gas strömt gebündelt gegen den Boden der Kammer 35 in dem Elektrodenkörper 34 und dann durch die tangentialen Bohrungen 13 tordierend in den Mittelraum 14 und zu einem Teil durch die Erweiterung 38 und den Zündraum 37 zur Plasmadüsenbohrung 26 gegen das Werkstück und zum anderen Teil zum Zwecke der Kühlung durch die feinen Bohrungen 27.

In dem Mittelraum wird die Pressluft so aufgeteilt, daß einerseits der Plasmagasstrom erzeugt und stabil aufrechterhalten wird, und daß andererseits ausreichend Luft zur Kühlung und zum Schutz durch die feinen Bohrungen oder Schlitze 27 hindurchtritt..

Wenn die Vorrichtung in Betrieb genommen werden soll, wird zuerst der Düsenkörper 24 kurzzeitig über ein Zündgerät als Pluspol mit einem relativ geringen Strom mit hoher Spannung und einer überlagerten Hochfrequenz versorgt. In das Plasmagas wird zwischen der Elektrode 34 und dem Düsenkörper 24 im Bereich des Zündraumes 37 ionisiert, so daß ein Pilotlichtbogen gezündet wird, der durch den Plasmagasstrom sofort mitgerissen und durch die Plasmadüsenbohrung 26 ins Freie geblasen wird. Wenn der Pilotlichtbogen auf das plusgepolte Werkstück auftrifft, wird automatisch ein sehr viel größerer Schneidstrom eingeschaltet und die Zündenergie abgeschaltet. Gleichzeitig sorgt der Kühlgasstrom durch die Bohrungen 27 im Düsenkörper für eine entsprechende Kühle und Abschirmung.

Wenn die Düsenkappe 5 bei Stillstand zu Reparaturzwecken abgenommen werden sollte, und vergessen wurde, den Strom abzuschalten, so sorgt die Sicherheitsabschaltung 10, zu der elektrische Leitungen 11 führen, für eine automatische Unterbrechung.

## Patentansprüche

1. Vorrichtung zum Plasmaschneiden von metallischen Werkstücken mit einer Elektrode, die unter Bildung eines Mittelraumes (14) von einem Düsenkörper (24) umgeben ist, der die Plasmabohrung (26) aufweist, die von einer Anzahl feiner Bohrungen (27) in dem Düsenkörper zentrisch umgeben ist, gekennzeichnet durch die Ausbildung als Eingasvorrichtung, bei der das Plasmagas und das Kühlgas aus dem gleichen Gas bestehen, das in den Mittelraum (14) eintritt, aus dem der das Plasma bildende Gasanteil durch die mittig angeordnete Plasmabohrung (26) in dem Düsenkörper (24) strömt, während der Kühlung dienende Gasanteil durch die ebenfalls in dem Düsenkörper (24) um die Plasmabohrung (26) herum angeordneten feinen Bohrungen (27) strömt.

2. Vorrichtung nach Anspruch 1, dadurch gekennzeichnet, daß das einzige Gas in den Mittelraum (14) durch tangential angeordnete Bohrungen (13) eintritt und dadurch in eine tordierende Bewegung versetzt wird.

3. Vorrichtung nach Anspruch 1 oder 2, dadurch gekennzeichnet, daß das Ende der Zuleitung (12) für das einzige Gas zu einer engen Düse (36) ausgebildet ist, die in eine in Strömungsrichtung geschlossene Kammer (35) in einem die Elektrode (39) tragenden Elektrodenkörper (34) führt.

4. Vorrichtung nach Anspruch 1, 2 oder 3, dadurch gekennzeichnet, daß die Elektrode als Elektrodeneinsatz (39) in einem Elektrodenkörper (34) eingebettet und als in Achsrichtung verlaufendes, langgestrecktes und dünnes Stäbchen ausgebildet ist.

5. Vorrichtung nach Anspruch 3 oder 4, dadurch gekennzeichnet, daß der den Elektrodenkörper (34) umgebende Zündraum an seinem dem Mittelraum (14) zugekehrten Ende eine trichterförmige Erweiterung (38) aufweist.

6. Vorrichtung nach einem oder mehreren der vorstehenden Ansprüche, dadurch gekennzeichnet, daß ein Sicherheitsabschalter (10) für den Schneidstrom vorgesehen ist, der bei Abnahme einer Zündkappe (5) wirksam wird.

## Claims

1. Apparatus for the plasa cutting of metallic workpieces with an electrode which, accompanied by the formation of a central area 14, is surrounded by a nozzle body (24), which has the plasma bore (26), which is centrally surrounded by a plurality of fine bores (27) in the nozzle body, characterized by the construction as a single-gas apparatus, in which the plasma gas and the cooling gas are constituted by the same gas, which enters the central area (14), from which the plasma-forming gas fraction flows through the centrally arranged plasma bore (26) in the nozzle body (24), whilst the gas fraction used for cooling purposes flows through the fine bores (27) located around the plasma bore (26) in nozzle body (24).

2. Apparatus according to claim 1, characterized in that the only gas enters the central area (14) through tangentially positioned bores (13) and consequently a twisting movement is imparted to it.

3. Apparatus according to claims 1 or 2, characterized in that the end of line (12) for the sole gas is constructed to form a narrow nozzle (36), which leads into a chamber (35) closed in the flow direction in an electrode body (34) carrying electrode (39).

4. Apparatus according to claims 1, 2 or 3, characterized in that the electrode, as an electrode insert (39), is embedded in an electrode body (34) and is constructed as an elongated, thin, axially directed rod.

5. Apparatus according to claims 3 or 4, characterized in that the ignition area surrounding the electrode body (34) has at its end facing the central area (14) a funnel-shaped widened portion (38).

6. Apparatus according to one or more of the preceding claims, characterized in that a safety disconnect (10) is provided for the cutting current and comes into action on removing an ignition cap (5).

## Revendications

1. Dispositif pour découper des pièces métalliques au moyen d'un plasma comprenant une électrode qui est entourée par un corps de buse (24) formant une chambre centrale (14) et qui présente le trou de plasma (26) autour duquel sont centrés dans le corps de buse un certain nombre de petits trous (27), caractérisé par la configuration en tant que dispositif à un seul gaz dans lequel le gaz de plasma et le gaz de refroidissement sont constitués par le même gaz qui entre dans la chambre centrale (14) de laquelle la partie de gaz formant le plasma s'écoule par le trou de plasma (26) disposé au centre dans le corps de buse (24), tandis que la partie de gaz servant au refroidissement s'écoule par les petits trous (27) également disposés dans le corps de buse (24) autour du trou de plasma (26).

2. Dispositif selon la revendication 1, caractérisé en ce que le gaz unique penètre dans la chambre centrale (14) par des trous (13) disposés tangentiellement et est ainsi déplacé selon un mouvement de torsion.

3. Dispositif selon la revendication 1 ou 2, caractérisé en ce que l'extrémité de la conduite d'amenée (12) pour le gaz unique est réalisée sous forme de tuyère étroite (36) qui mène à une chambre (35) fermée dans le sens d'écoulement dans un corps d'électrode (34) portant l'électrode (39).

4. Dispositif selon la revendication 1, 2 ou 3, caractérisé en ce que l'électrode est insérée sous forme d'insert d'électrode (39) dans un corps d'électrode (34) et est réalisée sous forme de baguette allongée et mince s'étendant en direction axiale.

5. Dispositif selon la revendication 3 ou 4, caractérisé en ce que la chambre d'amorçage entourant le corps d'électrode (34) présente à son extrémité tournée vers la chambre centrale (14) un élargissement (38) en forme d'entonnoir.

6. Dispositif selon l'une ou plusieurs des revendications précédentes, caractérisé en ce qu'il est prévu un disjoncteur de sécurité (10) pour le courant de découpage qui devient actif en enlevant un capuchon d'amorçage (5).
